# EUROPÄISCHE PATENTSCHRIFT

(11) **EP 3 327 296 B1**
(45) Veröffentlichungstag und Bekanntmachung des Hinweises auf die Patenterteilung: **24.07.2019**
(21) Anmeldenummer: 17200775.9
(22) Anmeldetag: 09.11.2017
(51) Int. Cl.: F15B 1/26, F15B 21/04

(54) **HYDRAULIKÖLTANK MIT INTEGRIERTER KÜHLUNG**
HYDRAULIC OIL TANK WITH INTEGRATED COOLING
RÉSERVOIR D'HUILE HYDRAULIQUE À REFROIDISSEMENT INTÉGRÉ

(30) Priorität: 28.11.2016 AT 600092016; 21.02.2017 AT 501422017
(43) Veröffentlichungstag der Anmeldung: 30.05.2018
(73) Patentinhaber: Steinparzer, Walter, 8570 Voitsberg (AT)
(72) Erfinder: Steinparzer, Walter, 8570 Voitsberg (AT)
(74) Vertreter: Wirnsberger & Lerchbaum Patentanwälte OG

(56) Entgegenhaltungen:
- WO-A1-00/28269
- CN-A- 104 514 760
- DE-A1-102008 026 200
- DE-A1-102010 012 952
- JP-A- S61 116 112

## Beschreibung

Die Erfindung betrifft einen Tank für eine Flüssigkeit, insbesondere ein Hydrauliköl, wobei die Flüssigkeit aus dem Tank führbar und wieder in diesen rückführbar ist.

Weiter betrifft die Erfindung eine Verwendung eines solchen Tanks.

Darüber hinaus betrifft die Erfindung eine Vorrichtung mit einem solchen Tank.

Des Weiteren betrifft die Erfindung ein Verfahren zur Temperaturregelung einer Flüssigkeit, wobei eine Flüssigkeit aus einem Tank geführt und in weiterer Folge in den Tank rückgeführt wird.

Aus dem Stand der Technik sind Tanks zur Speicherung von Hydrauliköl bekannt, wobei das Hydrauliköl in einem Kreislauf geführt wird. Bei einer Vorrichtung mit einem Tank, insbesondere bei einem Hydrauliksystem, ist eine externe Kühleinrichtung für das Hydrauliköl vorgesehen, welche mittels Schläuchen und Rohrleitungen mit dem Tank verbunden ist. Bei einer Montage auf einem Fahrzeug, beispielsweise zum Betreiben eines Krans oder einer Hebebühne, muss hierbei sowohl für den Tank als auch für die Kühleinrichtung Platz vorgesehen sein.

Ein Tank mit einer Kühleinrichtung ist aus DE 10 2008 026200 bekannt.

Hier setzt die Erfindung an. Aufgabe der Erfindung ist es, einen Tank der eingangs genannten Art anzugeben, welcher den Aufbau eines Hydrauliksystems vereinfacht.

Die Aufgabe wird erfindungsgemäß dadurch gelöst, dass bei einem Tank der eingangs genannten Art im Tank eine Kühleinrichtung vorgesehen ist.

Ein mit der Erfindung erzielter Vorteil ist insbesondere darin zu sehen, dass keine Hydraulikschläuche und/oder Rohrleitungen bzw. teure Verschraubungen zur Verbindung der Kühleinrichtung mit dem Tank notwendig sind. Zugleich kann der Tank mit der Kühleinrichtung kompakt ausgebildet sein und dementsprechend platzsparend auf einem Fahrzeug montiert sein.

Ein weiterer Vorteil ist darin zu sehen, dass kein zusätzliches Schutzgehäuse für die Kühleinrichtung notwendig ist. Durch die Positionierung der Kühleinrichtung im Tank ist die Kühleinrichtung ausreichend vor Beschädigungen durch beispielsweise Steinschlag, Kontakt mit anderen Fremdkörpern oder Korrosion geschützt.

Besonders günstig ist es dabei weiter, wenn die Kühleinrichtung einen Wärmeübertrager umfasst. Der Wärmeübertrager kann hierbei beispielsweise als Kühlregister ausgebildet sein. Dadurch ist eine effiziente Kühlung des Hydrauliköls gewährleistet.

Vorteilhaft ist es, wenn die Kühleinrichtung eine Vielzahl von Öffnungen umfasst. Dadurch kann ein Kühlmedium in die Kühleinrichtung eingebracht bzw. aus der Kühleinrichtung herausgeführt werden.

Um ein Kühlmedium durch die Kühleinrichtung zu führen, kann vorgesehen sein, dass die Kühleinrichtung eine Fluidarbeitsmaschine umfasst. Eine Fluidarbeitsmaschine kann beispielsweise als Gleichstromgebläse, Ventilator, Pumpe oder ähnliche Vorrichtung, welche dazu ausgebildet ist, ein Fluid in Bewegung zu versetzen, ausgebildet sein.

Von Vorteil ist es, wenn zumindest eine Öffnung auf einer Seite des Tanks und zumindest eine weitere Öffnung auf einer anderen Seite des Tanks angeordnet ist. Dadurch ist ein Kühlmedium von einer Seite in den Tank führbar und erwärmtes Kühlmedium auf einer anderen Seite des Tanks aus dem Tank führbar.

Erfindungsgemäß ist eine Trennwand vorgesehen, welche an die Kühleinrichtung anschließend positioniert ist, wobei die Trennwand den Tank in mehrere Bereiche unterteilt. Dadurch ist gewährleistet, dass es zu keinem Austausch bzw. Vermischung von Öl aus einem Bereich, mit Öl aus einem weiteren Bereich des Tanks kommt. Hierbei ist es von Vorteil, wenn die Trennwand mit der Kühleinrichtung sowie mit Innenwänden des Tanks dicht abschließt.

Um kühles bzw. hochviskoses Öl an der Kühleinrichtung vorbeizuführen, ist ein Ventil vorgesehen, wobei das zumindest eine Ventil in der Trennwand positioniert ist. Ein solches Ventil ist als Bypass-Ventil ausgebildet. Dadurch kann ein Überdruck ausgeglichen werden. Alternativ kann das Ventil auch in der Kühleinrichtung vorgesehen sein.

Es kann weiter vorteilhaft sein, wenn eine Vielzahl von Ventilen vorgesehen ist, um das Hydrauliköl in bestimmten Kreisläufen zu führen.

Um eine Flüssigkeit aus dem Tank entnehmen bzw. in diesen rückführen zu können, ist es vorteilhaft, wenn zumindest ein Einlass und zumindest ein Auslass für eine Flüssigkeit vorgesehen sind.

Zweckmäßigerweise führen der Einlass in einen Bereich des Tanks und der Auslass aus dem anderen Bereich des Tanks. Dadurch ist erwärmtes Öl in den einen Bereich, beispielsweise auf einer Seite der Kühleinrichtung, führbar, insbesondere rückführbar. Im Weiteren ist Öl, insbesondere abgekühltes Öl, aus dem anderen Bereich, insbesondere auf der anderen Seite der Kühleinrichtung, führbar.

Zur Montage an einem Fahrzeug ist mit besonderem Vorteil zumindest ein Montageelement an zumindest einer Außenseite des Tanks vorgesehen. Mit Vorteil kann der Tank an einem Fahrzeug fixierbar sein, sodass ausreichend Platz zur Zufuhr eines Kühlmediums, beispielsweise Kühlluft, vorhanden ist, was eine Kühlleistung der Kühleinrichtung erhöht.

Eine Verwendung eines erfindungsgemäßen Tanks erfolgt mit Vorteil bei einem Hydrauliksystem zur Kühlung eines Öls, insbesondere bei Aufbauten wie beispielsweise einem Kran oder einer Hebebühne.

Ein weiteres Ziel wird mit einer Vorrichtung mit einem erfindungsgemäßen Tank erreicht, wobei ein Kreislauf vorgesehen ist, in welchem eine Flüssigkeit, insbesondere ein Hydrauliköl, aus dem Tank führbar und wieder in diesen rückführbar ist.

Das weitere Ziel wird mit einem Verfahren der eingangs genannten Art erreicht, wobei eine Flüssigkeit in einen Bereich des Tanks geführt wird und danach durch zumindest eine Kühleinrichtung und/oder zumindest ein Ventil in einen weiteren Bereich des Tanks geführt wird.

Ein mit diesem Verfahren erzielter Vorteil ist insbesondere darin zu sehen, dass eine Kühlung der Flüssigkeit, insbesondere eines Hydrauliköls, direkt im Tank erfolgen kann. Dadurch kann ein großes Volumen der Flüssigkeit, insbesondere permanent, gekühlt werden. Darüber hinaus wird ein Rückstau in einer optionalen Rücklaufleitung vermieden, welcher beispielsweise Hydraulikkomponenten negativ beeinflussen könnte.

Besonders bevorzugt wird die Flüssigkeit in Abhängigkeit von einer Viskosität durch die zumindest eine Kühleinrichtung und/oder durch das zumindest eine Ventil geführt. Dadurch ist gewährleistet, dass es zu keinem Überdruck aufgrund hoher Viskosität der Flüssigkeit kommt. Eine Wahl eines Weges der Flüssigkeit aus dem einen Bereich in den weiteren Bereich des Tanks, wie etwa durch die Kühleinrichtung und/oder durch das Ventil, ergibt sich aus einem Strömungswiderstand der Flüssigkeit in der Kühleinrichtung bzw. aus einem daraus resultierenden Druck.

Mit Vorteil wird ein Kühlmedium, vorzugsweise etwa parallel zur Trennwand, durch die Kühleinrichtung geführt. Dadurch wird eine möglichst effiziente Wärmeübertragung ermöglicht.

Weitere Merkmale, Vorteile und Wirkungen ergeben sich aus dem nachfolgend dargestellten Ausführungsbeispiel. In den Zeichnungen, auf welche dabei Bezug genommen wird, zeigen:
Fig. 1 einen Querschnitt eines Tanks;
Fig. 2 einen Querschnitt eines Tanks in Seitenansicht;
Fig. 3 eine Vorderansicht eines Tanks;
Fig. 4 eine Rückansicht eines Tanks.

Fig. 1 zeigt eine Querschnittsdarstellung eines Tanks 1. Der Tank 1 umfasst eine Kühleinrichtung 2 und eine Trennwand 3, wobei der Tank 1 in einen Bereich A und einen Bereich B unterteilt ist. Der Tank 1 kann zumindest teilweise aus einem leichten Material, insbesondere aus Aluminium, oder einer Aluminiumlegierung ausgebildet sein. Darüber hinaus weist der Tank 1 ein Ventil 4, insbesondere ein Bypass-Ventil, in der Trennwand 3 auf. Der Wärmeübertrager der Kühleinrichtung 2 ist hierbei als Kühlregister ausgebildet, wobei dieses zumindest teilweise aus einem hitzebeständigen, vorzugsweise leichten Material, beispielsweise aus Aluminium bzw. aus einer Aluminiumlegierung, ausgebildet ist. Die Trennwand 3 kann beispielsweise als Trennblech, beispielsweise aus Aluminium bzw. aus einer Aluminiumlegierung, ausgebildet und besonders bevorzugt zwischen Kühleinrichtung 2 und der Innenwand des Tanks 1 eingeschweißt sein. Mit Vorteil ist ein Ventil 4 derart ausgebildet, dass es bei einem vorbestimmten Druck, insbesondere bei einem Druck, welcher eine maximale Belastung der Kühleinrichtung 2 und/oder der Trennwand 3 übersteigt, beispielsweise bei 0,5 bar, öffnet.

Des Weiteren zeigt Fig. 1 einen Auslass 6 für eine Flüssigkeit, wie etwa für ein Hydrauliköl, welcher beispielsweise als Sauganschluss ausgebildet sein kann. An einer Rück- sowie Unterseite ist ein Montageelement 5 fixiert, welches als Profil ausgebildet ist.

Fig. 2 zeigt eine Seitenansicht eines Querschnitts durch den Bereich A eines Tanks 1. Hierbei führt ein Einlass 7 für eine Flüssigkeit in den Bereich A des Tanks 1. Besonders bevorzugt weist der Einlass 7 einen Filter 8 auf. Der Filter 8, insbesondere ein Rücklauffilter, kann zur Abscheidung von Partikeln, insbesondere als Ölfilter ausgebildet sein, damit keine Partikel in den Tank 1 eingebracht werden, welche beispielsweise die Kühleinrichtung 2 verstopfen könnten. Besonders bevorzugt ist der Filter 8, beispielsweise zur Reinigung, abnehmbar und/oder gegen einen neuen Filter 8 austauschbar.

In einer in Fig. 3 gezeigten Ansicht des Tanks 1 ist eine Öffnung 9 für ein Kühlmedium dargestellt. Durch diese Öffnung 9 ist ein Kühlmedium, beispielsweise eine Kühlflüssigkeit oder ein Gas, besonders bevorzugt Luft, ansaugbar. Zum Ansaugen einer Kühlluft kann beispielsweise ein Gebläse vorgesehen sein. In Fig. 4 ist die rückseitig angeordnete weitere Öffnung 10 gezeigt. Durch diese Öffnung 10 ist ein Kühlmedium aus der Kühleinrichtung 2 führbar. Zumindest eine der Öffnungen 9, 10 kann beispielsweise als Lüftungsöffnung aufweisend Lüftungsschlitze ausgebildet sein. Im Weiteren sind die rückseitig fixierten Montageelemente 5 gezeigt. Ein derartiges Montageelement 5 kann als Abstandhalter ausgebildet sein, um einen Spielraum, insbesondere im Anschluss an eine Öffnung 10, bereitzustellen. Zweckmäßigerweise bietet der Spielraum Platz für aus der Kühleinrichtung 2 entweichendes Kühlmedium, insbesondere für Luft welche durch eine Lüftungsöffnung aus der Kühleinrichtung 2 strömt. Die beiden Öffnungen 9, 10 sind besonders bevorzugt an gegenüberliegenden Seiten des Tanks 1 angeordnet, sodass das Kühlmedium durch die Kühleinrichtung 2 führbar ist, ohne dass eine Bewegungsrichtung des Kühlmediums geändert bzw. umgekehrt werden muss. Das Kühlmedium ist beispielsweise im Wesentlichen geradlinig durch die Kühleinrichtung 2 führbar, wobei Turbulenzen bzw. lokale Abweichungen von einer geradlinigen Bewegungsrichtung auftreten können.

## Patentansprüche

1. Tank (1) für eine Flüssigkeit, insbesondere ein Hydrauliköl, wobei die Flüssigkeit aus dem Tank (1) führbar und wieder in diesen rückführbar ist, wobei im Tank (1) eine Kühleinrichtung (2) vorgesehen ist, **dadurch gekennzeichnet, dass** eine Trennwand (3) vorgesehen ist, welche an die Kühleinrichtung (2) anschließend positioniert ist, wobei die Trennwand (3) den Tank (1) in mehrere Bereiche (A, B) unterteilt und zumindest ein Ventil (4) vorgesehen ist, wobei das zumindest eine Ventil (4) in der Trennwand (3) positioniert und als Bypass-Ventil ausgebildet ist, um eine kühle bzw. hochviskose Flüssigkeit an der Kühleinrichtung (2) vorbeizuführen.

2. Tank (1) nach Anspruch 1, **dadurch gekennzeichnet, dass** die Kühleinrichtung (2) einen Wärmeübertrager umfasst.

3. Tank (1) nach Anspruch 1 oder 2, **dadurch gekennzeichnet, dass** die Kühleinrichtung (2) eine Vielzahl von Öffnungen (9, 10) umfasst.

4. Tank (1) nach einem der Ansprüche 1 bis 3, **dadurch gekennzeichnet, dass** die Kühleinrichtung (2) eine Fluidarbeitsmaschine umfasst.

5. Tank (1) nach einem der Ansprüche 1 bis 4, **dadurch gekennzeichnet, dass** zumindest eine Öffnung (9) auf einer Seite des Tanks (1) und zumindest eine weitere Öffnung (10) auf einer anderen Seite des Tanks (1) angeordnet ist.

6. Tank (1) nach einem der Ansprüche 1 bis 5, **dadurch gekennzeichnet, dass** eine Vielzahl von Ventilen (4) vorgesehen ist.

7. Tank (1) nach einem der Ansprüche 1 bis6, **dadurch gekennzeichnet, dass** zumindest ein Einlass (7) und zumindest ein Auslass (6) für eine Flüssigkeit vorgesehen sind.

8. Tank (1) nach Anspruch 7, **dadurch gekennzeichnet, dass** der Einlass (7) in einen Bereich (A) des Tanks (1) führt und der Auslass (6) aus dem anderen Bereich (B) des Tanks (1) führt.

9. Tank (1) nach einem der Ansprüche 1 bis 8, **dadurch gekennzeichnet, dass** zumindest ein Montageelement (5) an zumindest einer Außenseite des Tanks (1) vorgesehen ist.

10. Verwendung eines Tanks (1) nach einem der Ansprüche 1 bis 9 bei einem Hydrauliksystem zur Kühlung eines Öls.

11. Vorrichtung mit einem Tank (1) nach einem der Ansprüche 1 bis 9, **dadurch gekennzeichnet, dass** ein Kreislauf vorgesehen ist, in welchem eine Flüssigkeit, insbesondere ein Hydrauliköl, aus dem Tank (1) führbar und wieder in diesen rückführbar ist.

12. Verfahren zur Temperaturregelung einer Flüssigkeit, wobei eine Flüssigkeit aus einem Tank (1) nach einem der Ansprüche 1 bis 9, geführt und in weiterer Folge in den Tank (1) rückgeführt wird, **dadurch gekennzeichnet, dass** die Flüssigkeit in einen Bereich (A) des Tanks (1) geführt wird und danach durch zumindest eine Kühleinrichtung (2) und/oder zumindest ein Ventil (4), welches als Bypass-Ventil ausgebildet ist, an der Kühleinrichtung (2) vorbei in einen weiteren Bereich (B) des Tank (1) geführt wird.

13. Verfahren nach Anspruch 12, **dadurch gekennzeichnet, dass** die Flüssigkeit in Abhängigkeit von einer Viskosität durch die zumindest eine Kühleinrichtung (2) und/oder durch das zumindest eine Ventil (4) geführt wird, wobei eine kühle bzw. hochviskose Flüssigkeit an der Kühleinrichtung (2) vorbeigeführt wird.

14. Verfahren nach Anspruch 12 oder 13, **dadurch gekennzeichnet, dass** ein Kühlmedium, vorzugsweise etwa parallel zur Trennwand (3), durch die Kühleinrichtung (2) geführt wird.

## Claims

1. Tank (1) for a fluid, in particular a hydraulic oil, wherein the fluid can be directed out of the tank (1) and returned back into it, wherein in the tank (1) a cooling device (2) is provided, **characterised in that** a partition wall (3) is provided which is then positioned on the cooling device (2), wherein the partition wall (3) partitions the tank (1) into several areas (A, B) and at least one valve (4) is provided, wherein the at least one valve (4) is positioned in the partition wall (3) and configured as a by-pass valve in order to direct a cool or highly viscous fluid past the cooling device (2).

2. Tank (1) according to claim 1 **characterised in that** the cooling device (2) comprises a heat exchanger.

3. Tank (1) according to claim 1 or 2 **characterised in that** the cooling device (2) comprises a plurality of openings (9, 10).

4. Tank (1) according to any one of claims 1 to 3 **characterised in that** the cooling device (2) is a hydraulic machine.

5. Tank (1) according to any one of claims 1 to 4 **characterised in that** at least one opening (9) is arranged on one side of the tank (1) and at least one further opening (10) is arranged on the other side of the tank (1).

6. Tank (1) according to any one of claims 1 to 5 **characterised in that** a plurality of valves (4) are provided.

7. Tank (1) according to any one of claims 1 to 6 **characterised in that** at least one inlet (7) and at least one outlet (6) for a fluid are provided.

8. Tank (1) according to claim 7 **characterised in that** the inlet (7) leads into area (A) of the tank (1) and the outlet (6) leads out of the other area (B) of the tank (1).

9. Tank (1) according to any one of claims 1 to 8 **characterised in that** at least one assembly element (5) is provided on at least one outer side of the tank (1) .

10. Use of a tank (1) according to any one of claims 1 to 9 in a hydraulic system for cooling an oil.

11. Device with a tank (1) according to any one of claims 1 to 9 **characterised in that** a circulation is envisaged in which a fluid, in particular a hydraulic fluid, can be directed out of the tank (1) and returned back into it.

12. Method of regulating the temperature of a fluid, wherein a fluid is directed out of a tank (1) according to any one of claims 1 to 9 and subsequently returned back into the tank (1), **characterised in that** the fluid is directed into an area (A) of the tank (1) and then through at least one cooling device (2) and/or at least one valve (4), which is configured as a bypass valve, past the cooling device (2) into a further area (B) of the tank (1).

13. Method according to claim 12 **characterised in that** depending on a viscosity the fluid is directed through the at least one cooling device (2) and/or through the at least one valve (4), wherein a cool or highly viscous fluid is directed past the cooling device (2).

14. Method according to claim 12 or 13 **characterised in that** a cooling medium is directed through the cooling device (2), preferably approximately in parallel to the partition wall (3).

## Revendications

1. Réservoir (1), destiné à un liquide, notamment à une huile hydraulique, le liquide étant susceptible d'être conduit hors du réservoir (1) et d'être ramené dans celui-ci, dans le réservoir (1) étant prévu un système de refroidissement (2), **caractérisé en ce qu'**il est prévu une paroi de séparation (3), laquelle est positionnée en raccordement sur le système de refroidissement (2), la paroi de séparation (3) divisant le réservoir (1) en plusieurs zones (A, B) et au moins une soupape (4) étant prévue, l'au moins une soupape (4) étant positionnée dans la paroi de séparation (3) et étant conçue sous la forme d'une soupape de dérivation, pour faire passer un liquide frais ou hautement visqueux à l'avant du système de refroidissement (2).

2. Réservoir (1) selon la revendication 1, **caractérisé en ce que** le système de refroidissement (2) comprend un échangeur thermique.

3. Réservoir (1) selon la revendication 1 ou 2, **caractérisé en ce que** le système de refroidissement (2) comprend une pluralité d'orifices (9, 10).

4. Réservoir (1) selon l'une quelconque des revendications 1 à 3, **caractérisé en ce que** le système de refroidissement (2) comprend une machine à fonctionnement fluidique.

5. Réservoir (1) selon l'une quelconque des revendications 1 à 4, **caractérisé en ce qu'**au moins un orifice (9) est placé sur un côté du réservoir (1) et au moins un autre orifice (10) est placé sur un autre côté du réservoir (1).

6. Réservoir (1) selon l'une quelconque des revendications 1 à 5, **caractérisé en ce qu'**il est prévu une pluralité de soupapes (4).

7. Réservoir (1) selon l'une quelconque des revendications 1 à 6, **caractérisé en ce qu'**il est prévu au moins une entrée (7) et au moins une sortie (6) pour un liquide.

8. Réservoir (1) selon la revendication 7, **caractérisé en ce que** l'entrée (7) mène dans une zone (A) du réservoir (1) et la sortie (6) mène hors de l'autre zone (B) du réservoir (1).

9. Réservoir (1) selon l'une quelconque des revendications 1 à 8, **caractérisé en ce qu'**il est prévu au moins un élément de montage (5) sur au moins une face extérieure du réservoir (1).

10. Utilisation d'un réservoir (1) selon l'une quelconque des revendications 1 à 9 sur un système hydraulique destiné à refroidir une huile.

11. Dispositif, pourvu d'un réservoir (1) selon l'une quelconque des revendications 1 à 9, **caractérisé en ce qu'**il est prévu un circuit dans lequel un liquide, notamment une huile hydraulique est susceptible d'être conduit(e) hors du réservoir (1) et d'être ramené(e) dans celui-ci.

12. Procédé, destiné à réguler la température d'un liquide, un liquide étant conduit hors d'un réservoir selon l'une quelconque des revendications 1 à 9, et dans la suite, étant ramené dans le réservoir (1), **caractérisé en ce que** le liquide est conduit dans une zone (A) du réservoir (1) et ensuite, par au moins un système de refroidissement (2) et/ou par au moins une soupape (4), laquelle est conçue sous la forme d'une soupape de dérivation, étant conduit à l'avant du système de refroidissement (2) dans une autre zone (B) du réservoir (1).

13. Procédé selon la revendication 12, **caractérisé en ce que** le liquide est conduit en fonction d'une viscosité à travers l'au moins un système de refroidissement (2) et/ou à travers l'au moins une soupape (4), un liquide frais ou hautement visqueux étant conduit à l'avant du système de refroidissement (2).

14. Procédé selon la revendication 12 ou 13, **caractérisé en ce qu'**un milieu de refroidissement est conduit de préférence approximativement à la parallèle de la paroi de séparation (3) à travers le système de refroidissement (2).
